# EUROPÄISCHE PATENTSCHRIFT

(11) **EP 0 589 238 B1**
(45) Veröffentlichungstag und Bekanntmachung des Hinweises auf die Patenterteilung: **12.11.1997**
(21) Anmeldenummer: 93113781.4
(22) Anmeldetag: 28.08.1993
(51) Int. Cl.: C10B 29/06

(54) **Verfahren zur Erneuerung der Heizwände einer Koksofenbatterie**
Process for renewing the heating walls of a coke oven battery
Procédé de renouvellement des parois chauffantes d'une batterie de fours à coke

(30) Priorität: 24.09.1992 DE 4231922
(43) Veröffentlichungstag der Anmeldung: 30.03.1994
(73) Patentinhaber: Krupp Uhde GmbH, 44141 Dortmund (DE)
(72) Erfinder: Hippe, Werner, D-45137 Gladbeck (DE); Meyer, Günter, Dr., D-45149 Essen (DE); Reinke, Martin, Dr., D-44137 Dortmund (DE)
(74) Vertreter: Honke, Manfred, Dr.-Ing.

(56) Entgegenhaltungen:
- EP-A- 0 275 419
- DE-A- 3 425 851
- FR-A- 2 304 660
- GB-A- 2 050 586

## Beschreibung

Die Erfindung betrifft ein Verfahren zur Erneuerung eines wandschutzplattenseitigen Bereiches einer Heizwand einer Koksofenbatterie. Die Erfindung betrifft fernerhin ein Verfahren zur vollständigen Erneuerung einer Heizwand einer Koksofenbatterie.

Bei der Erneuerung (Reparatur) der Heizwände einer Koksofenbatterie wurde bisher ein Aufbau der Heizwand vorgesehen, bei der das alte und das neue Mauerwerk durch eine senkrecht verlaufende Gleitfuge voneinander getrennt waren. Außerdem wurde, sofern eine Erneuerung der Kopfheizzüge erfolgen mußte, zwischen dem Heizwandkopf und der Wandschutzplatte eine senkrecht verlaufende Dehnfuge angeordnet. Mit dem Aufmauem des zu erneuernden Teiles der Heizwand wurde dabei am alten Mauerwerk begonnen. In der Praxis hat sich jedoch gezeigt, daß hierbei immer wieder Probleme beim exakten Bestimmen der Breite der Dehnfuge zwischen dem neu gemauerten, noch nicht aufgeheizten Heizwandkopf und der auf Warmmaß stehenden Wandschutzplatte auftraten.

Dies war insbesondere dann der Fall, wenn mehrere nebeneinander liegende Heizwandköpfe, die eine unterschiedliche Zahl von Heizzügen aufwiesen, erneuert werden sollten und/oder wenn die Lage des Systems Wandschutzplatte - Kammerrahmen durch benachbarte, nicht zu emeuemde Heizwandköpfe von vornherein festgelegt war. Hierbei war es erforderlich, die unterschiedlichen Dehnungsmaße für die verschiedenen Reparaturtiefen im voraus so genau zu berechnen, daß nach dem Aufheizen der Heizwandkopf genau an der Wandschutzplatte anlag, damit die Verankerungskräfte von den Ankerständern auf die Heizwand übertragen werden konnten. Die Erfahrungen in der Praxis haben in der Vergangenheit jedoch gezeigt, daß es in den meisten Fällen nicht möglich war, die Dehnungsmaße mit der erforderlichen Genauigkeit vorauszuberechnen.

Bei dem aus EP-A-O 275 419 bekannten Verfahren wird ein Teilbereich zwischen zwei Wandabschnitten einer Heizwand ausgebessert. Hierbei sind für die Aufnahme der entstehenden Wärmedehnungen zwingend zwei Schweißfugen zwischen dem neuen und dem alten Mauerwerk erforderlich, welche Schweißfungen mit einer Schweißnaht versehen werden. Insoweit sind diese bekannten Maßnahmen aufwendig. Das bekannte Verfahren betrifft nicht die Erneuerung eines wandschutzplattenseitigen Bereiches einer Heizwand. Im übrigen ist aus DE-A-3 425 851 ein Verfahren zur teilweisen oder vollständigen Erneuerung von Heizwänden einer Koksofenbatterie bekannt, wobei zwingend eine Mehrzahl von Dehnungsfugen im Bereich der Binderköpfe vorgesehen sein müssen. Auch im Rahmen dieses bekannten Verfahrens wird sehr aufwendig gearbeitet.

Demgegenüber liegt der Erfindung das technische Problem zugrunde, ein Verfahren der eingangs genannten Art anzugeben, mit dem auf wenig aufwendige Weise ein Beizwandbereich oder eine Heizwand erneuert werden kann, wobei der Beizwandbereich oder die Heizwand in bezug auf die entstehenden Wärmedehnungen allen Anforderungen genügt.

Zur Lösung dieses technischen Problems lehrt die Erfindung ein Verfahren nach Patentanspruch 1. Zur Lösung dieses technischen Problems lehrt die Erfindung weiterhin ein Verfahren nach Patentanspruch 2.

Die Schweißfuge wird dabei entweder im Bereich des Binderkopfes des alten Mauerwerkes oder im Bereich der Läufersteine des letzten zu erneuernden Heizzuges angeordnet.

Sofern eine vollständige Erneuerung der Heizwand erfolgen soll, das heißt, wenn die Heizwand über die gesamte, sich von der Maschinen- zur Koksseite erstreckende Länge erneuert werden soll, wird erfindungsgemäß sowohl an der auf der Maschinenseite als auch an der auf der Koksseite gelegenen Wandschutzplatte mit dem Aufmauern in der weiter oben beschriebenen Art und Weise begonnen, wobei eine Schweißfuge sowohl auf der Maschinen- als auch auf der Koksseite in einem der Kopfheizzüge angeordnet wird.

Das heißt, beim erfindungsgemäßen Verfahren wird auf die bisher zwischen dem Heizwandkopf und der Wandschutzplatte vorgesehene Dehnfuge verzichtet. Die Funktion dieser Dehnfuge wird durch die Schweißfuge übernommen, die gleichzeitig auch die bisher übliche Gleitfuge zwischen altem und neuem Mauerwerk ersetzt. Im Gegensatz zur Dehnfuge bzw. zur Gleitfuge kann die Schweißfuge bezüglich ihrer Breite mit einer wesentlich größeren Toleranz versehen werden, da diese Fuge nach dem Aufheizen der Heizwand ohnehin verschweißt wird, was eine ausreichende Dichtigkeit auch bei größerer Breite sicherstellt. Die Schweißfuge braucht deshalb bezüglich ihrer Breite nicht exakt vorausberechnet zu werden, sondern kann mit einer so großen Toleranz versehen werden, daß Probleme beim Aufheizen des erneuerten Teiles der Heizwand nicht auftreten können. Die Verschweißung der Fuge erfolgt mit einem feuerfesten keramischen Material, wie beispielweise Silikaschweißpulver.

Sofern der zu erneuernde Teil der Heizwand eine große Länge aufweist, kann es gegebenenfalls erforderlich sein, im zu erneuernden Mauerwerk zusätzlich eine oder mehrere senkrecht verlaufende Schweißfugen anzuordnen, um die auftretenden Dehnungsmaße voll ausgleichen zu können.

Die erfindungsgemäße Art des Aufmauerns bietet hierbei folgende Vorteile:
1 . Das neue Mauerwerk liegt immer exakt an der Wandschutzplatte an. Sofern bei dem alten Mauerwerk die Dehnfuge zwischen dem Heizwandkopf und der Wandschutzplatte durch seitlich angebrachte Steinschutzleisten geschützt war, können diese Steinschutzleisten jetzt durch das neue Mauerwerk an der schutzplatte arretiert werden. Lose Steinschutzleisten stellen daher kein Problem mehr dar.
2. Die während des Aufmauerns arretierte Verankerung kann nach dem Aufheizen gelöst werden, so daß die gewünschten Kräfte von den Ankerständern über die gesamte Höhe der Wandschutzplatte gleichmäßig auf die Heizwand übertragen werden können.
3. Das neue Mauerwerk stützt sich während des Aufheizens an der Wandschutzplatte ab und wächst in Richtung des alten Mauerwerks. Durch diesen Abstützeffekt ist die Fuge zwischen dem Heizwandkopf und der Wandschutzplatte so dicht, daß es zu keinen Rohgasübertritten von Koksofenkammer zu Koksofenkammer kommen kann.
4. Bei einer vollständigen Erneuerung einer kompletten Seite (Koks- oder Maschinenseite) einer Koksofenbatterie kann die Lage des Systems Wandschutzplatte - Kammerrahmen - Ankerständer von vornherein exakt bestimmt werden, ohne daß mit nicht ganz dicht schließenden Fugen zwischen dem Heizwandkopf und der schutzplatte gerechnet werden muß.

Weitere Einzelheiten der Erfindung sollen nachfolgend an Hand der Abbildungen erläutert werden. Hierbei zeigen:
- Fig. 1: Einen Horizontalschnitt durch den Kopfteil einer Heizwand, bei der der Aufbau nach dem Stand der Technik erfolgt ist,
- Fig. 2: den gleichen Schnitt wie in Fig. 1, wobei für den Aufbau der Heizwand das erfindungsgemäße Verfahren zur Anwendung gelangt
und
- Fig. 3: den gleichen Schnitt wie in Fig. 1, wobei für den Aufbau der Heizwand eine andere Variante des erfindungsgemäßen Verfahrens zur Anwendung gelangt.

Bei der in Fig. 1 dargestellten Heizwand ist die Wandschutzplatte mit 1 bezeichnet. Zwischen der Wandschutzplatte 1 und dem Heizwandkopf 2 ist hierbei die Dehnfuge 3 angeordnet. Die Pfeile in der Abbildung sollen dabei die Lage und die Breite der Dehnfuge markieren. Die Heizwand zeigt den üblichen Aufbau. Das heißt, die Heizzüge 4 werden durch die Bindersteine 5 und die Läufersteine 6 gebildet. Im dargestellten Ausführungsbeispiel soll sich die Erneuerung der Heizwand bis zum fünften Heizzug erstrecken. Zwischen dem 4. und 5. Heizzug ist deshalb die Gleitfuge 7 angeordnet, die das neue vom alten Mauerwerk trennt. In der Abbildung ist nur der Teil der Heizwand dargestellt, der bis zum Beginn des alten Mauerwerks reicht. Hierbei ist es gleichgültig, ob es sich um den auf der Maschinen- oder den auf der Koksseite gelegenen Teil handelt. Der Aufbau ist in beiden Fällen gleich.

Die Heizwand in Fig. 2 entspricht prinzipiell der Heizwand in Fig. 1, weshalb übereinstimmende Bezugszeichen auch die gleiche Bedeutung haben. Während in Fig. 1 der Aufbau der Heizwand dem Stande der Technik entspricht, gelangt beim Aufbau der Heizwand gemäß Fig. 2 das erfindungsgemäße Verfahren zur Anwendung. Deshalb entfällt in diesem Falle die Dehnfuge 3, so daß der Heizwandkopf 2 unmittelbar an der Wandschutzplatte 1 anliegt. Anstelle der in Fig. 1 vorgesehenen Gleitfuge 7 tritt hier die Schweißfuge 8, die das neue mit dem alten Mauerwerk verbindet. Wie aus der Abbildung zu erkennen ist, kann die Schweißfuge 8 wesentlich breiter ausgeführt werden als die Gleitfuge 7, so daß die erforderlichen Toleranzen für das unterschiedliche Dehnungsverhalten von neuem und altem Mauerwerk ohne Schwierigkeiten vorgegeben werden können. Die Verschweißung garantiert dabei gleichzeitig eine höhere Dichtigkeit der Fuge als dies bei einer normalen Gleitfuge der Fall ist. Die Schweißfuge 8 ist in diesem Falle im Bereich des Binderkopfes 9 des alten Mauerwerks angeordnet.

Fig. 3 zeigt schließlich eine Ausführungsform, bei der die Schweißfuge 8 in den Bereich der Läufersteine des letzten zu erneuernden (4.) Heizzuges vorverlegt worden ist. Durch diese Anordnung kann ein Schneiden und damit ein Schwächen des Binderkopfes 9 des alten Mauerwerks vermieden werden, während dies bei der Ausführungsform gemäß Fig. 2 erforderlich ist.

Wie bereits weiter oben gesagt wurde, kann das erfindungsgemäße Verfahren auch zur vollständigen Erneuerung bzw. zum Neubau einer Heizwand eingesetzt werden. Der Aufbau der Heizwand entspricht dabei prinzipiell den Darstellungen in Fig. 2 und 3, wobei dann sowohl auf der Maschinen-als auch auf der Koksseite der jeweilige Binderkopf 2 unmittelbar an der Wandschutzplatte 1 anliegt. Die Schweißfuge 8 befindet sich dabei jeweils in einem der Kopfheizzüge, beispielsweise im 3. oder 4. Heizzug.

Um die während des Aufheizens auf die Wandschutzplatte einwirkenden Kräfte zu reduzieren, kann die Reibung an der sich zwischen der Ofensohle und der ersten Heizwandlage befindlichen waagerechten Gleitfuge durch Auftragen eines Gleitmittels, wie z.B. Graphitpaste, reduziert werden.

## Patentansprüche

1. Verfahren zur Erneuerung eines wandschutzplattenseitigen Bereiches einer Heizwand einer Koksofenbatterie, wobei der erneuerungsbedürftige Bereich der Heizwand entfernt und durch einen neuen Heizwandabschnitt, der aufgemauert wird, ersetzt wird, wobei der neue Heizwandabschnitt über eine vertikal verlaufende Schweißfuge an die stehengebliebende Heizwand angeschlossen wird,
1.1) der neue Heizwandabschnitt wird dehnungsfugenfrei an der Wandschutzplatte abgestützt,
1.2) die Schweißfuge ist in ihrer Breite nach Maßgabe des unterschiedlichen Dehnungsverhaltens von neuem und altem Mauerwerk ausgelegt,
1.3) und zwar so, daß die Breite der Schweißfuge ausreicht, um unterschiedliche Wärmedehnungen der Mauerwerkslagen aufzunehmen,
wobei danach eine Schweißnaht aus keramischem Material in die Schweißfuge eingebracht wird.

2. Verfahren zur vollständigen Erneuerung einer Heizwand einer Koksofenbatterie, welche Heizwand maschinenseitig und koksseitig an eine Wandschutzplatte angeschlossen ist, wobei die erneuerungsbedürftige Heizwand entfernt und durch eine neue Heizwand, die anstelle von Dehnungsfugen sowohl maschinenseitig als auch koksseitig jeweils eine vertial verlaufende Schweißfuge aufweist, ersetzt wird,
2.1) die neue Heizwand wird sowohl maschinenseitig als auch koksseitig dehnungsfugenfrei an der maschinenseitigen bzw. koksseitigen Wandschutzplatte abgestützt,
2.2) die Schweißfugen werden in ihrer Breite nach Maßgabe des Dehnungsverhaltens neuen Mauerwerks ausgelegt,
2.3) und zwar so, daß die Breite der Schweißfugen ausreicht, um unterschiedliche Wärmedehnungen der Mauerwerkslagen aufzunehmen,
wobei danach jeweils eine Schweißnaht aus keramischem Material in die Schweißfugen eingebracht wird.

## Claims

1. A process for renewing a region on the wall backplate side of a heating wall of a coke oven battery, wherein the region of the heating wall which is in need of renewal is removed and is replaced by a new heating wall section which is built from brick, wherein the new heating wall section is joined to the heating wall which remains via a vertically extending welding groove,
1.1) the new heating wall section is supported on the wall backplate free from expansion gaps,
1.2) the width of the welding groove is designed according to the different expansion behaviour of the new and old brickwork,
1.3) in fact so that the width of the welding groove is sufficient to accommodate different thermal expansions of the brickwork courses,
wherein a weld seam of ceramic material is thereafter placed in the welding groove.

2. A process for the complete renewal of a heating wall of a coke oven battery, which heating wall is attached to a wall backplate on the plant side and on the coke side, wherein the heating wall in need of renewal is removed and is replaced by a new heating wall which instead of expansion joints has a vertically extending welding groove both on the plant side and on the coke side in each case,
2.1) the new heating wall is supported on the wall backplate on the plant side and on the coke side, respectively, so that it is free from expansion gaps both on the plant side and on the coke side,
2.2) the widths of the welding grooves are designed according to the different expansion behaviour of the new brickwork,
2.3) in fact so that the widths of the welding grooves are sufficient to accommodate different thermal expansions of the brickwork courses,
wherein a weld seam of ceramic material is thereafter placed in each of the welding grooves.

## Revendications

1. Procédé pour le renouvellement d'une zone côté plaques de protection d'une paroi de chauffage d'une batterie de fours à coke, dans lequel la zone de la paroi de chauffage nécessitant un renouvellement est éliminée et remplacée par une nouvelle section de paroi de chauffage qui est maçonnée, la nouvelle section de paroi de chauffage étant raccordée à la paroi de chauffage qui subsiste via une rainure de soudage s'étendant en direction verticale,
1.1) la nouvelle section de paroi de chauffage vient s'appuyer contre la plaque de protection de paroi en l'absence de joint de dilatation,
1.2) la rainure de soudage est dimensionnée quant à sa largeur en prenant en compte le comportement de dilatation différent de la nouvelle et de l'ancienne maçonnerie,
1.3) et en fait de telle sorte que la largeur de la rainure de soudage suffit pour absorber des dilatations thermiques différentes des couches de maçonnerie,
dans lequel on introduit par la suite un cordon de soudage en matière céramique dans la rainure de soudage.

2. Procédé pour le renouvellement complet d'une paroi de chauffage d'une batterie de fours à coke, ladite paroi de chauffage venant se raccorder à une plaque de protection de paroi côté machine et côté coke, dans lequel la paroi de chauffage nécessitant un renouvellement est éliminée et remplacée par une nouvelle paroi de chauffage qui présente, à la place de joints de dilatation, aussi bien côté machine que côté coke, respectivement une rainure de soudage s'étendant en direction verticale,
2.1) la nouvelle paroi de chauffage vient s'appuyer, aussi bien côté machine que côté coke, en l'absence de joint de dilatation contre la plaque de protection de paroi côté machine, respectivement côté coke,
2.2) les rainures de soudage sont dimensionnées quant à leur largeur en prenant en compte le comportement de dilatation de la nouvelle maçonnerie,
2.3) et en fait de telle sorte que la largeur des rainures de soudage suffit pour absorber des dilatations thermiques différentes des couches de maçonnerie,
dans lequel on introduit par la suite respectivement un cordon de soudage en matière céramique dans les rainures de soudage.
